# EUROPÄISCHE PATENTSCHRIFT

(11) **EP 0 180 880 B1**
(45) Veröffentlichungstag und Bekanntmachung des Hinweises auf die Patenterteilung: **06.02.1991**
(21) Anmeldenummer: 85113661.4
(22) Anmeldetag: 26.10.1985
(51) Int. Cl.: G04C 9/02

(54) **Anzeigestellungs-Detektionseinrichtung für eine Uhr, insbesondere eine Funkuhr**
Display detection device for a watch, in particular a radio watch
Dispositif de détection de la position de l'affichage d'une montre, en particulier une montre à radiocommande

(30) Priorität: 09.11.1984 DE 8432847 U; 26.03.1985 DE 3510861
(43) Veröffentlichungstag der Anmeldung: 14.05.1986
(73) Patentinhaber: JUNGHANS UHREN GMBH, 78713 Schramberg (DE)
(72) Erfinder: Allgaier, Jürgen, D-7233 Lauterbach (DE); Flaig, Hans, D-7230 Schramberg (DE); Ganter, Wolfgang, D-7230 Schramberg (DE)
(74) Vertreter: Hofmann, Gerhard, Dipl.-Ing. Patentassessor

(56) Entgegenhaltungen:
- EP-A- 0 082 821
- US-A- 2 268 133
- US-A- 4 253 173
- PATENT ABSTRACTS OF JAPAN, Band 8, Nr. 33 (P-254) [1470], 14. Februar 1984; & JP-A-58 187 810 (FUJITSU FANUC K.K.) 02-11-1983

## Beschreibung

Die Erfindung betrifft eine Anzeigestellungs-Detektionseinrichtung gemäß dem Oberbegriff des Anspruches 1.

Eine derartige Einrichtung ist aus der US-A 4 253 173 bekannt. Dort ist das normale Zeigerwerk zur Ausbildung einer Lichtschranke um zusätzliche Detektions-Räder ergänzt, um aus dem 12-Uhr-Durchgang der Zeigerstellung eine Datumswechsel-Information für eine Hybridanzeige abzuleiten. Die zusätzlich vom Werk anzutreibenden Detektionsrädar können als Lochblendenscheiben einer Durchgangs-Lichtschranke oder als Spiegelträger einer Reflexlicht₋ schranke ausgelegt sein.

Auch aus der EPA1 0 082 821 ist es bekannt, zusätzlich zum normalen Zeigerwerk ein Spiegelträger-Rad vorzusehen, das dort über eine spezielle Verzahnung, für formschlüssige Schrittstellungs-Arretierung unter geringem Drehwinkel-Spiel, getrieblich an das Zeigerwerk gekoppelt ist. Zur Detektion der Zeigerstellung bezüglich einer Referenzstellung, nämlich zur periodischen Überprüfung der tatsächlichen Zeigerstellung im Vergleich zur aus der internen elektronischen zeithaltenden Schaltung abgeleiteten Soll-Zeigerstellung, ist im Bewegungsweg des Spiegels in einer bestimmten Schritt-Stellung eine Öffnung in der Werk-Trägerplatte ausgebildet; und über dieser Öffnung ist, zur Zeigerseite des Werkes hin, ein Lichtschranken-Modul montiert, der zwischen einer Fensterfläche und einer Lichtschranken-Schaltungsplatine den Sender und den Empfänger der Lichtschranke enthält.

Nachteilig bei derartigen vorbekannten Lösungen für eine Anzeigestellungs-Detektionseinrichtung ist insbesondere der große getriebetechnische Aufwand und der relativ hohe Einbauraumbedarf für das besondere Lichtschranken-Rad; gegebenenfalls mit zusätzlichem speziellem Arretier-Antrieb und montagetechnischem Aufwand für ein eingeständiges Lichtschranken-Modul vor der vorderen Werkplatine. Darüber hinaus ist bei derartigen Einrichtungen von funktionellem Nachteil, daß eine winkelmäßig definierte, reproduzierbare Lichtschranken-Signalgabe nicht nur ein sehr präzises Eingriffsverhalten zwischen dem Lichtschranken-Rad (mit Reflex-Spiegel oder Durchgangs-Öffnung) und seinem Antriebsrad erfordert; und daß darüber hinaus gegebenenfalls auch eine spezielle Spiegel-Geometrie zu realisieren ist, um einen bezüglich der Lichtschrankenanordnung örtlich definierten Reflex sicherzustellen. Bei gedrängtem Werkaufbau ist deshalb eine Zeigerstellungs-Detektion unter hoher Winkelauflösung mit solchen vorbekannten Einrichtungen nur schwer realisierbar.

Gemäß US-A 2 268 133 kann ein zeithaltender (Uhrwerks-)Antrieb für koaxial gestaffelte Lochblendenscheiben vorgesehen sein, die beispielsweise täglich, stündlich, minütlich oder sekündlich eine Umdrehung ausführen und definiert gegeneinander versetzte Öffnungen in eine Durchgangs-Lichtschranke drehen, um zu definierten Zeitpunkten unterschiedliche Signale auszulösen. Beispielsweise wird zur vollen Stunde der Strahlengang länger und zur halben Stunde der Strahlengang kürzer oder intermittierend freigegeben, um entsprechende akustische Signale bzw. Signalfolgen für die Rundfunkübertragung von Zeitsynchronisiermarken in einem Funkzeitzeichen-Übertragungssystem für Zeitzeichenempfänger auszulösen.

Aus der Publikation PAJ, Bd. 8, Nr. 33 (P 254) (1470), 14.02.84; and JP-A 58 187 810 ist es bekannt, zur Justageerleichterung bei einer Durchgangs-Lichtschranke mit rotierender als Lochblendenscheibe ausgebildete Kodierscheibe im Lichtschranken-Strahlengang hinter Lichtaustritts- und Lichteintritts-Linsen Lichtwellenleiter einer fiberoptischen Codieranordnung anzuschließen, die zur Verbindung mit den eigentlichen elektrooptischen Sende- und Empfangselementen an einen optischen Steckverbinder geführt sind.

Die Erfindung dagegen bezieht sich auf eine gattungsgemäße Detektionseinrichtung in Anwendung auf eine autonome Funkuhr, wie sie etwa beschrieben ist in dem Beitrag von H. Effenberger "Mikroprozessorgesteuerte Funkuhr mit Analoganzeige" in dem Buch "Funkuhren", herausgegeben von W. Hilberg (dort Seite 105); wo vorgesehen ist, zur Zeiger-Referenzstellungsdetektion in das Zifferblatt der Uhr eine Reflektionslichtschranke so einzubauen, daß sowohl der Stundenzeiger wie auch der Minutenzeiger beim Überstreichen des Einbauortes zu einer Abschattung des optronischen Systems und damit zur Signalauslösung führen. Für die Funkuhrenpraxis nachteilig ist diese Lösung jedoch schon insofern, als für eine schnelle Anzeige-Einstellung nach Detektion eines über Funk empfangenen Zeitellegrammes der Stundenzeiger wie auch der Minutenzeiger unabhängig voneinander verdreht werden können sollten, so daß die gleichzeitige Zeigerstellung vor dem optronischen Sensor nichts aussagt über die zeitbezügliche Getriebestellung des Uhrwerks. Nachteilig bei dieser Detektionseinrichtung ist darüberhinaus, daß infolge von Streulichteinflüssen eine genaue und reproduzierbare winkelmäßige Signalgabe beim Überstreichen jenes optronischen Sensors durch einen der Zeiger kaum realisierbar ist. Unterschiedliche Zeigerbreiten führen darüberhinaus zu unterschiedlichen Signalgabezeitpunkten, und durchbrochene Zeiger (wie im Falle von Stiluhren-Zeigern) führen sogar zu mehrfachen Signalgaben und damit zu weiteren Fehlinformationen. Nur über aufwendige elektronische Korrekturmaßnahmen können solche Fehlereinflüsse korrigiert werden, um die beim Konsumenten von einer Funkuhr erwartete hohe Anzeigegenauigkeit dann tatsächlich zu erzielen. Der Gebrauchszweck einer Funkuhr hinsichtlich seines Zifferblatt-Designs kann schließlich dadurch erheblich beeinträchtigt sein, daß der optronische Sensor innerhalb der Minuterie und damit gestalterisch recht auffällig in das Zifferblatt eingebaut werden muß damit er auch von Zeigern unterschiedlicher Länge überstrichen werden kann.

In Erktenntnis dieser Gegebenheiten liegt der Erfindung die Aufgabe zugrunde, eine gattungsgemäße Detektionseinrichtung der Art zu schaffen, daß sie insbesondere in Hinblick auf die funktionellen Anforderungen bei einer Funkuhr optisch unauffällig und ohne besonderen räumlichen oder getrieblichen Zusatzaufwand höchst funktionstüchtig realisiert werden kann.

Diese Aufgabe ist erfindungsgemäß dadurch gelöst, daß die gattungsgemäße Zeigerstellungs-Detektionseinrichtung gemäß dem Kennzeichnungsteil des Anspruches 1 ausgestaltet ist; wobei der Begriff einer Lichtschranke hier auch die Funktion im Strahlenspektrum jenseits des sichtbaren Lichts umfassen soll.

Nach dieser Lösung ist die optronische Zeigerstellungs-Abfrage unmittelbar ins Innere des ohnehin vorhandenen Räderwerks verlegt, und sie basiert auf dessen ohnehin gegebener Kinematik; so daß sich zusätzliche getriebliche Aufbauten und Kopplungen an das Zeigerwerk vollständig erübringen. Die Schaltungsplatine für die Lichtschranke hat insofern auch mechanische und elektronische Werke-Funktion, als sie als axiale Bewegungsgrenzung fliegend gelagerter Räder nach rückwärts dient und nicht nur für die Aufnahme der Lichtschranken-schaltung, sondern für die Aufnahme der gesamten Funkuhren-Schaltung einschließlich der zeithaltenden Werksteuerung ausgelegt sein kann, ohne daß dadurch zusätzlicher Raumbedarf innerhalb der Werkkapsel entsteht. So ergibt sich ein einschließlich seiner Zeigerstellungs-Detektionseinrichtung kompaktes und in sich vollständig funktionstüchtiges, also auch ohne Einbau in eine Uhr eigenständig auf korrekte Funktion prüfbares Werk ohne räumlichen und antriebstechnischen Ballast durch zusätzliche Getriebeteile und Funktionsgruppen für die Realisierung der Detektionseinrichtung. Unabhängig von der Ausgestaltung oder auch nur von der Anbringung von Zeigern erfolgt eine eindeutige Winkelstellungs-Detektion und damit Stellungs-Zeitzuordnung des Zeigerwerkes beispeilsweise über die Lochblenden-Stellungsabfrage des vor einem Zeigerrad liegenden Zwischenrades und des davon getriebenen Zeigerrades selbst; wobei die Abfrage eines Sekundenrades zur sekundengenauen Lichtschranken-Signalgabe alle zwölf Stunden führt, wenn zusätzlich das Stundenrad als Lochblendenscheibe in einem Lichtschranken-Strahlengang liegt.

Darüberhinaus ergibt die Abfrage des Sekundenrades einschließlich seines Zwischenrades jede Minute eine sekundengenaue Zeigerstellungsinformation. Die Verkopplung dieser Informationen über eine elektrische Schaltung (oder über eine gemeinsame Lichtschranke) erbringt somit die Auslösung eines Zeigerstellungs-Detektionssignales in einer sekundengenau definierten Stellung nicht nur des Sekundenzeigers, sondern auch des Minutenzeigers und des von ihm getriebenen Stundenzeigers.

Nachdem so im Zuge eines Stundenzeigerumlaufes einmal eine definierte Zeigerstellung gesichert ist, kann über bloßes Auszählen der Fortschaltimpuls aus dieser Detektionsstellung heraus der nachfolgende Zeigergang mitgekoppelt werden. Das gilt sinngemäß auch für andere getrieblich angetriebene Anzeigemittel wie etwa Zahlenwalzen (anstelle von Zeigern vor einer Skalierung).

Zusätzliche Alternativen und Weiterbildungen sowie weitere Merkmale und Vorteile der Erfindung ergeben sich aus den weiteren Ansprüchen und aus nachstehender Beschreibung dreier in der Zeichnung unter Beschränkung auf das Wesentliche aber angenähert maßstabsgerecht skizzierter bevorzugter Realisierungsbeispiele zur Erfindung. Es zeigt jeweils in abgebrochener Darstellung:
Fig. 1 ein Uhrwerk, mit zwei getrennten Schrittmotoren für den Antrieb einerseits des Sekundenzeigers und andererseits der Minuten- und Stundenzeiger und mit zwei Lichtschranken, im Axial-Längsschnitt,
Fig. 2 das Werk gemäß Fig. 1 in Draufsicht,
Fig. 3 entsprechend der Darstellung der Fig. 1 ein Werk mit nur einem Schrittmotor und nur einer Lichtschranke,
Fig. 4 das Werk gemäß Fig. 3 in Draufsicht und
Fig. 5 eine Abwandlung des Ausführungsbeispiels nach Fig. 1.

Beim in Fig. 1/Fig. 2 skizzierten Uhr-Werk 1 sind zwei unabhängig voneinander ansteuerbare Schrittmotoren 2, 3 vorgesehen. Der Rotor 4 des Sekundenzeiger-Schrittmotors 2 treibt mittels eines Ritzels 5 über ein Zwischenrad 6 und sein Ritzel 7 das Sekundenrad 8 an, und damit über die drehstarr hiermit verbundene SekundenzeigerWelle 9 den vor der Minuterie eines Zifferblattes 10 kreisenden Sekundenzeiger (in der Zeichnung nicht dargestellt).

Der Rotor 11 des zweiten Motors 3 treibt über sein Ritzel 12, ein weiteres Kleinboden- oder Zwischenrad 13 und sein Ritzel 14 das Minutenrad 15, mit dem die Minutenzeiger-Hohlwelle 16 über eine Friktionsverbindung 17 in Drehverbindung steht.

Abgeleitet aus der Umdrehung der Hohlwelle 16 wird über ein Ritzel 18, ein Wechselrad 19 und sein Ritzel 20 das Stundenrad 21 angebtrieben, das mit einer Hohlwelle 22 für den Stundenzeiger (in der Zeichnung nicht dargestellt) drehstarr verbunden ist. Die Rotoren 4, 11 und die Zwischenrtäder 6, 13 sind an einer Kleinboden-oder Trägerplatte 23 gehaltert bzw. gelagert, an der auch ein Hülsenlager 24 für die zentral die Hohlwellen 16, 22 durchragende SekundenzeigerWelle 9 ausgebildet ist. Vor der Außenfläche der Gehäuse-Vorderwand 25 ist das Zifferblatt 10 angeordnet; an ihrer Innenfläche ist ein Lagerzapfen 26 für das Wechselrad 19 angeordnet, im dargestellen Ausführungsbeispiel einstückig angeformt. Die Befestigung der Trägerplatte 23-und der Schrittmotoren 2, 3 auf ihr - an der Gehäuse-Vorderwand 25 ist in der Zeichnung nicht dargestellt. Hinter dem Räder- und ZeigerWerk 1 dient eine Leiterplatte 26 der axialen Bewegungsbegrenzung insbesondere der Sekunkdenrad-Welle 9 (und über das Sekundenrad 8 auch der Zwischenräder 6 und 13) nach rückwärts, also von der Gehäuse-Vorderwand 25 fort.

Der Einbauraum 27 auf der vom Werk 1 abgelegenen Seite der Leiterplatte 26, zwischen dieser und der Gehäuse-Rückwand 28, dient der Aufnahme insbesondere von elektrischen Bauelementen 29 für einen Funkuhr-Empfänger und für die zeithaltende Uhrenschaltung (in der Zeichnung nur symbolisch angedeutet). Diese Bauelemente 29 sind mit auf die Leiterplatte 26 aufkaschierten Leiterbahnen 30 elektrisch und mechanisch verbunden.

Einer bestimmten Winkel-Stellung der Zeiger vor der Minuterie des Zifferblattes 10 entspricht eine bestimmte Drehstellung der mit den Zeigern getrieblich gekoppelten Räder des Werkes 1. Für die Detektion des Drehwinkel-Eintritts in diese Stellung ist am Werk 1 wenigstens eine Lichtschranke 31, 32 vorgesehen. Aus Gründen der Störsicherheit handelt es sich bevorzugt nicht um Reflex-Lichtschranken 31, 32; sondern es ist jeweils ein Strahlungssender 33 einem Strahlungsempfänger 34 zugeordnet. Der Strahlengang der jeweiligen Lichtschranke 31, 32 ist von den hineinragenden Rädern 6, 8 bzw. 13, 15, 21 unterbrochen, sofern nicht in diesen Rädern ausgebildete Blendenöffnungen 35 gerade miteinander (axial bezüglich der Orientierung der Lichtschranken 31, 32) fluchten.

Die Durchmesser der Blendenöffnungen 35 im jeweils am schnellsten laufenden der in die Lichtschranken 31,32 eingreifenden Räder des Werkes 1, hier also der Zwischenräder 6 bzw. 13, sind kürzer gewählt, als das Bogenstück 36, das das jeweilige Zwischenrad 6 bzw. 13 bei Fortschaltung durch seinen Schrittmotor-Rotor 4 bzw. 11 zurücklegt.

Es fluchten die Blendenöffnungen 35 im Zwischenrad 13, im Minutenrad 15 und im Stundenrad 21 aufgrund ihrer getrieblichen Kopplungen gerade alls zwölf Stunden einmal; einmal pro zwölf Stunden ist der Strahlengang der Lichtschranke 32 also durchlässig und deshalb der Empfänger 34 für die minutengenaue Abgabe eines elektrischen Signales optisch angesteuert. Dagegen ergibt die getriebliche Konstellation beim für den Antrieb des Sekundenrades 8 vorgesehenen Schrittmotor 2, daß die Lichtschranke 31 über die Blendenöffnungen 35 im Sekundenrd 8 und in seinem Zwischenrad 6 jede Minute einmal optisch durchschaltet; vom Empfänger 34 der Lichtschranke 31 wird also minütlich sekundengenau ein Impuls abgegeben. Deshalb ergibt die elektrische Zusammenschaltung der Ausgangssignale der Empfänger 34 (also beispielsweise deren Signalverkopplung über eine UND-Verknüpfungsschaltung; in der Zeichnung nicht dargestellt) eine alle zwölf Stunden sekundengenau einsetzende Signalgabe als elektrische Information darüber, daß der Minutenzeiger (und über die getriebliche Kopplung im Werk 1 deshalb auch der Stundenzeiger) momentan eine und nur eine ganz bestimmte (Referenz- oder Detektions-) Winkelstellung einnimmt, die durch die Anordnung der Blendenöffnungen 35 konstruktiv bestimmt ist.

Beim Ausführungsbeispiel nach Fig. 3/Fig. 4 ist nur der Schrittmotor 2 zum Antrieb des Sekundenrades 8 über das Zwischenrad 6 vorgesehen. Der Antrieb des Minutenrades 15 erfolgt aus einem Sekundenrad-Ritzel 38 über das Kleinboden- oder Zwischenrad 13'. Nin ist nur eine Lichtschranke 39, zwischen einem Strahlungssender 33 und einem Stahlungsempfänger 34 in der Leiterplatte 37 und in der Gehäuse-vorderwand 25, vorgesehen, in deren Strahlengang nicht nur das Sekundenrad 8 und sein Zwischenrad 6, sondern nun auch das Stundenrad 21 und das Minutenrad 15-jeweils mit einer Blendenöffnung 35 ausgestattet - hineinragen. Dadurch ergibt sich wieder alle zwölf Stunden die Konstellation der axial fluchtenden Belenden- öffnungen 35 und somit, über das Sekunden-Zwischenrad 6 als dem Träger der am schnellsten weiterbewegten Blendenöffnung 35, ein sekundengenaues Einsetzen der Signalgabe vom Empfänger 34; ohne daß hierfür nun noch eine elektrische Verknüpfung der Ausgangssignale zweier Empfänger 34 (entsprechend Fig. 1/Fig. 2) erforderlich wäre.

Das Ausführungsbeispiel gemäß Fig. 5 stellt insofern eine konstruktive Vereinfachung gegenüber dem vergleichbaren Ausführungsbeispiel nach Fig. 1 dar, als nun nicht mehr eine vollständige Sender-Empfänger-Paarung je Schrittmotor 2, 3, also je Lichtschranke 31, 32 erforderlich ist und darüberhinaus das Erfordernis des elektrischen Anschlusses (also der Verdrahtung) von elektrischen Funktionskomponenten abseits der Leiterplatte 37 nun entfällt. Das ist dadurch möglich, daß für mehrere Lichtschranken 31, 32 nun nur noch ein gemeinsamer Strahiungssender 33 vorgesehen ist, der ebenso wie die den einzelnen Lichtschranken 31, 32 zugeordneten Strahlungsempfänger 34 bei der Leiterplatte 37 angeordnet, also mechanisch und elektrisch angeschlossen ist; wobei die optische Strahlungsenergie über hinsichtlich ihres Materials (z.B. Acrylglas für Strahlung im Bereiche des sichtbaren Lichts oder Germanium für Strahlung im ferneren Infrarotbereich) dem senderseitigen Strahlungsspektrum angepaßte Strahlungsleitkörper 41 von dem gemeinsamen Sender 33 zur jeweiligen Einstrahlposition 42 der Lichtschranken 31, 32 geleitet wird. Günstiger als der Einsatz biegsamer Fasern ist die Realisierung der Strahlungsleitkörper 41 durch spanend oder spanlos geformte geometrische Gebilde, die unter Anpassung an die räumlichen Gegebenheiten im Uhrwerk 1 dimensioniert und so bereits maßgerecht beim Aufbau des Uhrwerks 1 mit montiert werden können; zumal sich bei solchen starren Körpern in aus der Flutlicht-Umlenktechnick bekannter Weise durch Reflexionsschrägen 43 engere Radien realisieren lassen, als mit gebogen verlaufenden Leitfasern, und die mechanische Festlegung nicht bei einer Strahlenaustrittsfläche realisiert sein muß, sondern an konstruktiv günstigerer Stelle des starren Leitkörpers 41 gelegen sein kann. Im dargestellten Ausführungsbeispiel nach Fig. 5 beginnen zwei Leitkörper 41 vor dem Sender 33, um sich dann gemäß den rämlichen Gegebenheiten zu verzweigen. Die beiden starren Leitkörper 41 sind an der für die Positionierung des Räderwerks, also der Blendenöffnungen 35 maßgeblichen Trägerplatte 23 gehaltert. Der eine dargestellte Leitkörper 41 verlaüft aus einer hinter der Zeichenebene liegenden Ebene über eine Abwinklung 44 in die Zeichenebene und über eine weitere Abwinklung 44 in eine Aussparung 45 auf der Innenseite der Gehäuse-Vorderwand 25, wo er nach einer letzten Abwinklung 44 mit einer Strahlungsaustrittsfläche in der Einstrahlposition 42 zur Lichtschranke 32 endet. Der andere Leitkörper 41 verläuft im dargestellten Beispielsfalle längs der Trägerplatte 23 hinter der Zeichenebene, um im Bereiche einer Ausparung 43 in der Trägerplatte 23 in die Zeichenebene einzutreten und hier mit einer Strahlungsaustrittsfläche in Einstrahlposition 42 für die andere Lichtschranke 31 zu enden.

Durch die vereinfachten Fertigungs- und Einbaumöglichkeiten, insbesondere im Hinblick auf die Anordnung elektrischer Bauelemente ausschließlich in der Leiterplatte 37, ergibt sich über die Montageerleichterung hinaus auch eine größere Funktionssicherheit; die noch durch die starren Leitkörper 41 und durch bessere Abschrimmöglichkeiten gegen Fremdeinstrahlung erhöht ist. Insgesamt läßt sich bei der Lösung gemäß Fig. 5 eine Verringerung der axialen Bauhöhe verglichen mit einer Lösung nach Fig. 1 erzielen, weil die axiale Bauhöhe der Sender 33 und der Empfänger 34 nun nicht hintereinandergestaffelt ist, sondern mit der Strahlungsaustrittsfläche der Leitkörper 41 auch Einstrahlpositionen 42 in gedrängteren und schwieriger zugänglichen Positionen bedient werden können.

Die Lichtschranken 31, 32, 39 arbeiten vorzugsweise im Infrarot-Strahlungsspektrum, weil die Sender 33 in Form von strahlungsemittierenden Dioden recht geringe Abmessungen aufweisen und mit einer Spannung von unter 1,5 Volt, also wie ein batteriebetriebenes Uhrwerk aus einer Monozelle betreibbar sind. Außerdem erübrigen die auf ein Infrarot-Strahlungsspektrum abgestimmten Empfänger 34 aufwendigere optische Abschirmmaßnahmen gegen Fremdlicht-Einflüsse aus der Umgebung des Werkes 1, so daß der Aufbau der Lichtschranken 31, 32 bzw. 39 innerhalb des praktisch geschlossenen Gehäuses des Werkes 1 bereits eine für die Belange des Praxis gewöhnlich ausreichende Abschirmung ergibt.

Sobald eine der Lichtschranken 31,32,39 durch axial fluchtende Blendenöffnungen 35 durchschaltet, befinden sich die vom zugeordneten Schrittmotor 2 bzw. 3 bewegten Zeiger in einer definierten Position. Wenn die Bauelemente 29 schaltungstechnisch so ausgelegt sind, daß fortan die Weiterschaltung dieses Zeigers durch Zählen der zugeordneten Schrittmotor-Ansteuerimpulse mitgekoppelt wird, liegt stets eine elektrische Information über die momentane Zeiger-Winkelstellung bezüglich der Referenzstellung, in der die Blendenöffnungen 35 miteinander fluchteten, vor.

Sollte jedoch durch elektrische oder mechanische Störungen bei diesem Mitkoppeln ein Fehler auftreten, dann wird er zwangsläufig korrigiert, wenn beim nächstfolgenden Erreichen jener Referenzstellung ein neuer Mitkopplungsvorgang einsetzt.

## Patentansprüche

1. Anzeigestellungs-Detektionseinrichtung für eine Uhr mit an ihrem Räder- und Zeigerwerk (1) befestigter Leiterplatte (37) für eine Sender-Empfänger-Anordnung (32, 33, 41) einer Strahlungs-Sensor-Lichtschranke (31, 32; 39), bestehend aus einem Strahlungssender (33), einem Strahlengang und einem zugeordneten Strahlungsempfänger (34), deren Strahlengang durch eine Blendenöffnung (35) hindurch in Abhängigkeit von der momentanen winkelmäßigen Anzeigestellung des Räder- und Zeigerwerkes (1) freigegeben oder unterbrochen ist, wobei in den Strahlengung wenigstens ein von einem AntriebsMotor (2, 3) angetriebenes Rad (6, 13) sowie ein weiteres von diesem getriebenes Rad (8, 15) eingreift und dabei diese Eingriffs-Räder (6-8; 13-15) als Träger für die Blendenöffnung (35) ausgebildet sind, die in die Lichtschranke (31, 32; 39) hineinragen, dadurch gekennzeichnet, daß die Leiterplatte (37) derart hinter dem Räder- und Zeigerwerk (1) angeordnet ist, daß sie ein rückwärtiges Axialspiel von Rädern (6, 8, 9, 13) begrenzt und an ihrer gegenüberliegend der Werkgehäuse-Ruckwand (28) zugewandten Oberfläche Bauelemente (29) für einen Funkuhren-Empfänger, einen zeithaltenden Uhrenschaltkreis und eine Zählschaltung zum Mitkoppeln der Bewegung eines Anzeige-Rades (8, 15) nach Unterbrechung des Sensor-Strahlenganges trägt, und daß das Zwischenrad (6, 13) sowie das über sein Ritzel (7, 14) getriebene Rad (8, 15) des Räder- und Zeigerwerkes (1) selbst die Blendenöffnungen (35) tragen, von denen der Durchmesser der Blendenöffnung (35) im am schnellsten sich drehenden Zwischenrad (6, 13) kleiner ist als die Länge des Bogenstückes (36), um das diese Blendenöffnung (35) beim Antrieb seines Zwischenrades (6, 13) verschwenkt wird.

2. Detektionseinrichtung nach Anspruch 1,. dadurch gekennzeichnet, daß außer dem Minu-. tenrad (15) und seinem Zwischenrad (13) das; Stundenrad (21) des Räder- und Zeigerwerkes (1) in einen Sensor-Strahlengang hineinragen.

3. Detektionseinrichtung nach Anspruch 1 oder 2, dadurch gekennzeichnet, daß das Uhrwerks Sekundenrad (8) und sein Zwischenrad (6) in einen Sensor-Strahlengang hineinragen.

4. Detektionseinrichtung nach einem der vorangehenden Ansprüche, dadurch gekennzeichnet, daß mehrere Antriebs-Motore (2, 3) vorgesehen sind, denen je eine Lichtschranke (31, 32; 39) zugeordnet ist.

5. Detektionseinrichtung nach Anspruch 1, dadurch gekennzeichnet, daß das Stundenrad (21), das Minutenrad (15) und das Sekundenrad (8) sowie sein Zwischenrad 6 des Räder- und Zeigerwerkes (1), die sämtlich aus einem einzigen Schrittmotor (2) angetrieben sind, in den Sensor-Strahlengang einer einzigen Lichtschranke (39) hineinragen.

6. Detektionseinrichtung nach einem der vorangehenden Ansprüche, dadurch gekennzeichnet, daß an der Leiterplatte (37) wenigstens ein Strahlungssender (33) angeordnet ist, von dem aus sich ein Strahlungsleitkörper (41) durch das Räder- und Zeigerwek (1) hindruch zu wenigstens einer Einstrahlposition (42) einer Lichtschranke (31/32; 39) erstreckt.

7. Detektionseinrichtung nach Anspruch 6, dadurch gekennzeichnet, daß die Trägerplatte (23) des Räder- und Zeigerwerkes (1) als Halterung für den Strahlungsleitkörper (41) ausgelegt ist.

## Revendications

1. Dispositif de détection de la position d'affichage pour une montre comportant une carte imprimée (37) fixée à son mouvement de roue et d'aiguilles (1), pour un dispositif émetteur-récepteur (32, 33, 41) d'un barrage à rayonnement à capteur lumineux (31, 32; 39), se composant d'un émetteur de rayonnement (33), d'un trajet de rayon et d'un récepteur de rayonnement (34) associé, dont le trajet de rayon passant par une ouverture de diaphragme (35) est libéré ou interrompu en fonction de la position angulaire momentanée d'affichage du mouvement de roues et d'aiguilles (1), où intervient, dans le trajet de rayon, au moins une roue (6, 13) entraînée par un moteur d'entraînement (2, 3) ainsi qu'une autre roue (8, 15) entraînée par celle-ci et ces roues d'intervention (6-8; 13-15) étant réalisées comme support de l'ouverture de diaphragme (35) et passant dans le barrage lumineux (31, 32; 39), caractérisé en ce que le circuit imprimé (37) est diposé derrière le mouvement de roues et d'aiguilles (1), de telle façon que qu'il délimite un jeu axial arrière des roues (6,8,9,13) et porte, sur sa surface opposée, tournée vers la paroi arrière du boîtier de mouvement (28) des composants (29) pour un récepteur de montre radio, un circuit de commutation de minuterie et un circuit de comptage pour le couplage du mouvement d'une roue d'affichage (8, 15) après interruption du trajet de rayon du capteur, et que la roue intermédiaire (6, 13) ainsi que la roue (8, 15), entraînée par son pignon (7, 14), du mouvement de roues et d'aiguilles (1) portent eux-mémes les ouvertures de diaphragme (35), dont le diamètre d'ouverture de diaphragme (35) sur la route intermédiaire (6, 13) tournant le plus vite est inférieur à la longueur de la partie d'arc (36) dont cette ouverture de diaphragme (35) a pivoté lors de l'entraînement de sa roue intermédiaire (6, 13).

2. Dispositif de détection selon la revendication 1, caractérisé en ce qu'outre la roue des minutes (15) et sa roue intermédiaire (13), la roue des heures (21) du mouvement de roues et d'aiguilles (1) pénètre dans un trajet de rayon de capteur.

3. Dispositif de détection selon la revendication 1 ou 2, caractérisé en ce que la roue des secondes (8) du mouvement de montre et sa roue intermédiaire (6) pénètrent dans un trajet de rayon de capteur.

4. Dispositif de détection selon l'une des revendications précédentes, caractérisé en ce que plusieurs moteurs d'entraînement (2, 3) sont prévus, dont chacun est associé à un barrage lumineux (31, 32; 39).

5. Dispositif de détection selon la revendication 1, caractérisé en ce que la roue des heures (21), la roue des minutes (15) et la roue des secondes (8), ainsi que sa roue intermédiaire (6), du mouvement de roues et d'aiguilles (1) qui sont toutes entraînées à partir d'un moteur pas-à-pas (2) unique, pénètrent dans le trajet de rayon de capteur d'un barrage lumineux (39) unique.

6. Dispositif de détection selon l'une des revendications précédentes, caractérisé en ce que sur le circuit imprimé (37) est disposé au moins un émetteur de rayonnement (33), à partir duquel s'étend un corps conducteur de rayonnement (41) passant par le mouvement de roues et d'aiguilles (1), en allant à au moins une position d'entrée de rayon (42) d'un barrage lumineux (31/32; 39).

7. Dispositif de détection selon la revendication 6, caractérisé en ce que la plaque support (23) du mouvement de roues et d'aiguilles (1) est conçue pour servir de support pour un corps conducteur du rayonnement (41).

## Claims

1. A display-position detection device for a timepiece with a printed circuit board (37), fastened to its wheel- and hand-work (1), for a transmitter/receiver arrangement (32, 33, 41) of a radiation sensor light barrier (31,32; 39) consisting of a radiation transmitter (33), a beam path and an associated radiation receiver (34), the beam path of which through a diaphragm aperture (35) is freed or interrupted as a function for the instantaneous angular display position of the wheel- and hand-work (1), in which respect into the beam path there engages at least one wheel (6,13) driven by a driving motor (2, 3) as well as a further wheel (8, 15) driven by this and in this respect these engamenet wheels (6-8; 13-15) are designed as carriers for the diaphragm aperture (35) which extend into the light barrier (31, 32; 309), characterised in that the printed circuit board (37) is arranged in such a way behind the wheel- and hand-work (1) that it limits a rearward axial play of wheels (6,8,9,13) and carries, on its surface facing the rear wall (28) of the work casing, component parts (29) for a radio-clock receiver, a time-keeping timepiece circuit and a counting circuit for the co- coupling of the movement of a display wheel (8, 15) after interruption of the sensor beam path, and in that the intermediate wheel (6,13) as well as the wheel (8,15), driven by way of its pinion (7,14), of the wheel- and hand-work (1) themselves carry the diaphragm apertures (35), of which the diameter of the diaphragm aperture (35) in the most rapidly rotating intermediate wheel (6, 13) is smaller than the length of the portion of an arc (36) by which this diaphragm aperture (35) is swivelled upon the drive of its intermediate wheel (6, 13).

2. A detection device according to Claim 1, characterised in that in addition to the minutes wheel (15) and its intermediate wheel (13) the hours wheel (21) of the wheel- and hand-work (1) project into a sensor beam path.

3. A detection device according to claim 1 or 2, characterised in that the clock-work seconds wheel (8) and its intermediate wheel (6) project into a sensor beam path.

4. A detection device according to one of the preceding claims, characterized in that several driving motors (2, 3) are provided, associated with each of which is a light barrier (31, 32; 39).

5. A detection device according to claim 1, characterised in that the hours wheel (12), the minutes wheel (15) and the second wheel (8) as well as its intermediate wheel (6) of the wheel-and hand-work (1), which are all driven from a single stepping motor, project into the sensor beam path of a single light barrier (39).

6. A detection device according to one of the preceding claims, characterised in that arranged on the printed circuit board (37) is at least one radiation transmitter (33), from which a radiation guide body (41) extends through the wheel- and hand-work (1) to at least one irradiation item (42) of a light barrier (31, 32; 39).

7. A detection device according to claim 6, characterised in that the carrier plate (23) of the wheel- and hand-work (1) is designed as a mounting support for the radiation guide body.
